# EUROPÄISCHE PATENTANMELDUNG

(11) **EP 0 285 822 A2**
(43) Veröffentlichungstag der Anmeldung: **12.10.1988**
(21) Anmeldenummer: 88103418.5
(22) Anmeldetag: 05.03.1988
(51) Int. Cl.: G07C 3/08

(54) **Messgerät zur Bestimmung des Betriebswirkungsgrades einer Maschine**

(30) Priorität: 04.04.1987 DE 3711439
(71) Anmelder: SIPRA Patententwicklungs- und Beteiligungsgesellschaft mbH, D-72461 Albstadt (DE)
(72) Erfinder: Grözinger, Gerhard, D-7208 Spaichingen (DE)
(74) Vertreter: Möbus, Rudolf, Dipl.-Ing.

(57) **Zusammenfassung**

Das Meßgerät zur Bestimmung des Betriebswirkungsgrades einer Maschine, das mittels eines Mikrofones (16) die Arbeitsbetriebsgeräusche aufnimmt, weist eine elektronische Auswerteschaltung (20) mit einem Mikroprozessor auf, in welcher aus den Mikrofonsignalen in Verbindung mit einem Zeittaktgeber (28) in mehreren Registerspeichern (23 - 26) Einzelwerte bzgl. der Betriebszeiten, der Stillstandszeiten, der Pausenzeiten, der Anzahl der Betriebsunterbrechungen und/oder der Unterbrechungsdauer ausgewertet und in einem Anzeigegerät sichtbar gemacht werden und in welcher insbesondere dauernd der augenblickliche Betriebswirkungsgrad einer Maschine errechnet und angezeigt wird.

## Beschreibung

Die Erfindung betrifft ein Meßgerät zur Bestimmung des Betriebswirkungsgrades einer Maschine, mit einem Arbeitsbetriebsgeräusche aufnehmenden Mikrofon.

Es ist bei Überwachungseinrichtungen bereits bekannt, an Maschinen Geräusche mittels eines Mikrofones aufzunehmen und bei Änderungen eines Geräuschpegels eine Schaltung auszulösen (DE-OS 22 06 363, 21 52 907).

Der Erfindung liegt die Aufgabe zugrunde, ein Meßgerät der eingangs genannten Art so auszubilden, daß mit ihm aus der festgestellten Betriebszeit und Betriebsunterbrechungszeiten neben Einzelwerten der Betriebswirkungsgrad einer mit dem Meßgerät überwachten Maschine ermittelt und angezeigt werden kann.

Die gestellte Aufgabe wird mit dem Meßgerät erfindungsgemäß dadurch gelöst, daß es für die Mikrofonsignale mit einer elektronischen Auswerteschaltung versehen ist, die einen Zeittaktgeber, mehrere Registerspeicher zum Aufzählen der Betriebszeiten, der Stillstandszeiten, von Pausenzeiten und/oder der Anzahl der Betriebsunterbrechungen und/oder der Unterbrechungsdauer und einen Mikroprozessor aufweist, der aus den Registerdaten im Vergleich von Betriebszeit zu Stillstandszeit den Betriebswirkungsgrad ermittelt und diesen Wert fortlaufend mindestens einem Anzeigegerät zuleitet.

Mit einem solchen Meßgerät läßt sich manipuliersicher der Wirkungsgrad einer Maschine feststellen, was insbesondere in Fertigungsbetrieben mit einer größeren Anzahl gleichartiger Maschinen von besonderem Interesse ist, weil es einen objektiven Vergleich zwischen den einzelnen Maschinen erlaubt. Dabei kann das Meßgerät entweder fest in einer Maschine installiert werden oder aber vorzugsweise als gesondertes, auf eine Maschine auflegbares Meßgerät ausgebildet sein, bei welchem in die Auflagewendung des Gehäuses das Mikrofon und auf einer Bedienungsseite des Gehäuses das mindestens eine Anzeigegerät und Umschalttasten eingebaut sind und das Gehäuse neben der Auswerteschaltung auch mindestens eine Batterie als Energiequelle umschließen kann.

Das mindestens eine Anzeigegerät kann zweckmäßig ein mittels Drucktaster umschaltbares Gerät zur wahlweisen Anzeige des Betriebswirkungsgrades und/oder der Gesamtbetriebszeit des Gerätes oder der Anzahl der Betriebs unterbrechungen und/oder der Dauer einer Betriebsunterbrechung oder der Gesamtbetriebsunterbrechungszeit und/oder der Gesamtpausenzeit sein.

Um normale Pausenzeiten im Maschinenbetrieb von durch Störungen oder Umrüstarbeiten bedingten Betriebsunterbrechungszeiten zu unterscheiden, kann das Meßgerät vorteilhafterweise auf seiner Bedienungsseite einen Pausenschalter aufweisen, mit welchem bei eingeschaltetem Meßgerät das Halten der erreichten Registerwerte über Schichtpausenzeiten o. dgl. hinweg bewirkbar ist. Als Ein/Aus-Schalter ist zweckmäßig ein Schlüsselschalter vorgesehen, damit unerwünschte Abschaltungen des Meßgerätes zu Manipulationszwecken unterbleiben.

Nachfolgend wird ein Ausführungsbeispiel eines gesonderten, auf eine Maschine auflegbaren Meßgerätes gemäß der Erfindung anhand der beiliegenden Zeichnung näher erläutert.

Im einzelnen zeigen:
Fig.1 eine Draufsicht auf das Meßgerät;
Fig. 2 eine Unteransicht des Meßgerätes;
Fig. 3 eine Seitenansicht des Meßgerätes in Richtung des Pfeiles III in Fig. 1;
Fig. 4 ein schematisches Blockschaltbild von der Mikroprozessorschaltung und der elektronischen Auswerteschaltung des Meßgerätes.

Das in den Fig. 1 bis 3 dargestellte Meßgerät weist ein quaderförmiges Gehäuse 10 auf. Auf der aus Fig. 1 ersichtlichen Oberseite 10.1 des Gehäuses 10 ist ein digitales Anzeigegerät 11 eingesetzt, das zwei Anzeigefelder 11.1, 11.2 und noch ein Betriebsanzeigefeld 11.3 aufweist. Außerdem sind auf der Oberseite 10.1 drei Drucktasten 12, 13 und 14 angeordnet, deren Bedeutung nachfolgend noch erläutert wird.

Auf der aus Fig. 2 ersichtlichen Unterseite 10.2 des Gehäuses 10, mit welcher das meßgerät gemäß Fig. 3 auf die Oberfläche 15 einer zu überwachenden Maschine aufgesetzt wird, ist ein die Arbeitsbetriebsgeräusche aufnehmendes Mikrofon 16 eingebaut. Außerdem kann auf der Unterseite 10.2 ein bei abgehobenem Gehäuse 10 vorstehender, federbelasteter Schaltstift 17 angeordnet sein. Auf einer aus Fig. 3 ersichtlichen Seitenwandung 10.3 des Gehäuses 10 ist ein Schlüsselschalter 18 eingebaut, so daß das Meßgerät mittels eines in Fig. 1 eingezeichneten Schlüssels 18.1 aus- und eingeschaltet werden kann. In Fig. 3 ist neben dem eingedrückten Schaltstift 17 auch noch eine in das Gehäuse 10 eingesetzte Batterie 19 angedeutet, mit welcher eine ebenfalls im Innern des Gehäuses 10 angeordnete elektronische Auswerteschaltung 20 betrieben wird, die als Blockschaltbild in Fig. 4 dargestellt ist.

Kernpunkt der Auswerteschaltung 20 ist ein Mikroprozessor 21, dem ein Programmspeicher 22 zugeordnet ist. Mittels des nach dem Programmspeicher 22 gesteuerten Mikroprozessors 21 werden die in mehreren Registerspeichern 23 - 26 separat gespeicherten aus den vom Mikrofon 16 gelieferten und in einer Verstärkerstufe 27 aus den Mikrofonsignalen abgeleiteten ja/nein-Einzelwerte, im Kombination mit einem Zeittaktgeber 28, ausgewertet und über eine Ausgabestufe 29 dem Anzeigegerät 11 zugeführt. Eine Bedienungsperson kann nur über den Schlüsselschalter 18 und die drei Drucktasten 12, 13 und 14 auf das Meßgerät einwirken. Die Verstärkerstufe 27 ist eine Auswerteschaltung, die aus den Mikrofonsignalen ja/nein-Impulse bildet, welche an eine Eingebestufe 30 weitergeleitet werden. In der Eingabestufe 30 werden die Signale aus 16, 12, 13, 14 zur Verarbeitung im Mikroprozessor 21 aufbereitet.

Am Anzeigegerät 11 können immer zwei Datenwerte in den beiden Anzeigefeldern 11.1 und 11.2 gleichzeitig erscheinen. Sobald Mikrofonsignale auftreten, die in der Auswerteschaltung 20 verarbeitet werden, erscheint im Anzeigefeld 11.3 beispielsweise ein Pluszeichen. Falls die Spannung der Batterie 19 nicht mehr ausreichend ist, beginnt im Anzeigefeld 11.3 das Pluszeichen zu blinken. Im Registerspeicher 23 der Auswerteschaltung 20 wird die Gesamtlaufzeit des Meßgerätes erfaßt, im Registerspeicher 24 die Gesamstillstandszeit der Maschine während der Laufzeit. Im Registerspeicher 25 wird die Zahl der Unterbrechungen registriert, aus denen sich die Gesamtstillstandszeit ergibt. Im Registerspeicher 26 werden die Pausenzeiten registriert, die mittels der Drucktaste 14 ausgelöst werden können. Die Drucktaste 14 wird also betätigt, wenn die Maschine wegen Schichtwechsels, wegen der Mittagspause o. dgl. abgeschaltet wird. Während dieser Zeiten, die für die Berechnung des Betriebswirkungsgrades keinen Einfluß haben sollen, werden die in den einzelnen Registern gespeicherten Werte einfach gehalten und nicht in Verbindung mit dem Zeittaktgeber 28 im Mikroprozessor 21 ausgewertet. Die Auswerteschaltung 20 kann noch weitere Registerspeicher aufweisen, beispielsweise einen Registerspeicher, in welchem eine oder die längste Einzelstillstandszeit festgehalten wird.

Das Meßgerät ist so ausgelegt, daß es im Anzeigefeld 11.1 dauernd den augenblicklichen Wirkungsgrad und im Anzeigefeld 11.2 des Anzeigegerätes 11 dauernd die seit dem Einschalten des Meßgerätes abgelaufene Zeit, also Betriebszeit + Stillstandszeit, anzeigt. Durch Druck auf die Taste 12 wird ein Umschalten des Anzeigegerätes 11 auf die Daten von zwei Registerspeichern vorgenommen. Es erscheint dann beispielsweise im Anzeigefeld 11.1 die Anzahl der Betriebsunterbrechungen und im Anzeigefeld 11.2 die Zeit für eine Betriebsunterbrechung. Beim Druck der Taste 13 erscheint im Anzeigefeld 11.1 die Gesamtpausenzeit, die bei gedrückter Taste 14 aufaddiert wird, und im Anzeigefeld 11.2 erscheint die Gesamtstillstandszeit (ohne Pausenzeit), also die Werte aus den beiden Registerspeichern 26 und 24.

Der mit dem eingezeichneten Schaltstift 17 ausgelöste Schalter ist nicht unbedingt erforderlich. Er ist zur Pausentaste 14 parallelgeschaltet und soll bewirken, daß bei einem Abheben des Gerätes von der Oberfläche 15 einer Maschine auf Pausenzeit geschaltet wird.

Der Betriebswirkungsgrad, der dauernd angezeigt wird, wenn keine der beiden Tasten 12 und 13 gedrückt ist, wird im Mikroprozessor 21 fortlaufend aus der Gesamtbetriebszeit (ohne Pausenzeit) und der Gesamtstillstandszeit, also aus den Werten der Registerspeicher 23 und 24, berechnet.

## Patentansprüche

1. Meßgerät zur Bestimmung des Betriebswirkungsgrades einer Maschine, mit einem Arbeitsbetriebsgeräusche aufnehmenden Mikrofon, dadurch gekennzeichnet, daß es für die Mikrofonsignale mit einer elektronischen Auswerteschaltung (20) versehen ist, die einen Zeittaktgeber (28), mehrere Registerspeicher (23 - 26) zum Aufzählen der Betriebszeiten, der Stillstandszeiten, von Pausenzeiten und/oder der Anzahl der Betriebsunterbrechungen und/oder der Unterbrechungsdauer und einen Mikroprozessor (21) aufweist, der aus den Registerdaten im Vergleich von Betriebszeit zu Stillstandszeit den Betriebswirkungsgrad ermittelt und diesen Wert fortlaufend mindestens einem Anzeigegerät (11) zuleitet.

2. Meßgerät nach Anspruch 1, dadurch gekennzeichnet, daß das mindestens eine Anzeigegerät (11) ein mittels Drucktaster (12, 13) umschaltbares Gerät zur wahlweisen Anzeige des Betriebswirkungsgrades und/oder der Gesamtbetriebszeit des Gerätes oder der Anzahl der Betriebsunterbrechungen und/oder der Dauer einer Betriebsunterbrechung oder der Gesamtbetriebsunterbrechungszeit und/oder der Gesamtpausenzeit ist.

3. Meßgerät nach Anspruch 1 oder 2, dadurch gekennzeichnet, daß es ein gesondertes, auf eine Maschine auflegbares Gehäuse (10) aufweist, in dessen Auflagewendung (10.2) das Mikrofon (16) und auf einer Bedienungsseite (10.1) das mindestens eine Anzeigegerät (11) und Umschalttasten (12 - 14) eingebaut sind und das neben der Auswerteschaltung (20) auch mindestens eine Batterie (19) als Energiequelle umschließt.

4. Meßgerät nach einem der Ansprüche 1 bis 3, dadurch gekennzeichnet, daß es als Ein/Aus-Schalter einen Schlüsselschalter (18) aufweist.

5. Meßgerät nach einem der Ansprüche 1 bis 4, dadurch gekennzeichnet, daß sein Gehäuse (10) auf seiner Auflageseite (10.2) einen zum Betätigen eines Schalters eindrückbaren federbelasteten Schaltstift (17) aufweist.

6. Meßgerät nach einem der Ansprüche 1 bis 5, dadurch gekennzeichnet, daß es auf seiner Bedienungsseite (10.1) einen Pausenschalter (14) aufweist, mit welchem bei eingeschaltetem Meßgerät das Halten der erreichten Registerwerte über Schichtpausenzeiten o. dgl. hinweg bewirkbar ist.

7. Meßgerät nach einem der Ansprüche 1 bis 6, dadurch gekennzeichnet, daß das Anzeigegerät (11) ein gesondertes Anzeigefeld (11.3) für eine Anzeige seines Betriebszustandes aufweist.
